# EUROPÄISCHE PATENTSCHRIFT

(11) **EP 3 917 360 B1**
(45) Veröffentlichungstag und Bekanntmachung des Hinweises auf die Patenterteilung: **07.06.2023**
(21) Anmeldenummer: 20702276.5
(22) Anmeldetag: 27.01.2020
(51) Int. Cl.: A47B 88/427

(54) **VORRICHTUNG ZUR FIXIERUNG EINES SCHUBKASTENS UND MÖBEL**
DEVICE FOR FIXING A DRAWER AND PIECE OF FURNITURE
DISPOSITIF POUR FIXER UN TIROIR ET MEUBLE

(30) Priorität: 29.01.2019 DE 102019102221
(43) Veröffentlichungstag der Anmeldung: 08.12.2021
(73) Patentinhaber: Paul Hettich GmbH & Co. KG, 32278 Kirchlengern (DE)
(72) Erfinder: FREIHEIT, Patrick, 32257 Bünde (DE)
(74) Vertreter: Dantz, Jan Henning
(86) Internationale Anmeldenummer: PCT/EP2020/051902
(87) Internationale Veröffentlichungsnummer: WO 2020/156991

(56) Entgegenhaltungen:
- DE-A1- 4 114 708
- DE-A1- 4 414 462
- DE-C2- 3 904 427
- DE-U1- 29 923 509
- US-A1- 2003 234 603
- US-A1- 2012 176 015

## Beschreibung

Die vorliegende Erfindung betrifft eine Vorrichtung zur Fixierung eines Schubkastens an einer verfahrbaren Schiene einer Auszugsführung, mit einer Einrichtung zur Lageverstellung und einem an der Schiene festgelegten Halter, an dem die Einrichtung zur Lageverstellung vorgesehen ist, um den Schubkasten relativ zu der Schiene verstellbar zu positionieren, und einem auf den Halter aufgesteckten Gehäuse der Vorrichtung, das über einen Verbindungsabschnitt mit mindestens einem Montageelement der Vorrichtung verbunden ist, das an einer Seitenzarge des Schubkastens fixierbar ist, wobei der Verbindungsabschnitt elastisch ausgebildet ist und die Einrichtung zur Lageverstellung bei montiertem Montageelement verstellbar ist und ein Möbel.

Die DE 20 2009 002 002 U1 offenbart eine Abhebesicherung für einen Schubkasten, bei der ein Dübel in eine Bohrung der Schubkastenzarge fixierbar ist. Der Dübel ist an einem Steg angeformt, der an einer an einer Schiene der Auszugsführung fixierten Platte festlegbar ist. Dadurch kann der Schubkasten durch die Dübel gegen ein Anheben gesichert werden. Bei dieser Konstruktion ist allerdings nachteilig, dass eine Höheneinstellung des Schubkastens vor der Montage der Dübel der Abhebesicherung vorgenommen werden muss. In der montierten Position ist ein Verstellen nicht mehr möglich, dadurch könnten die Dübel aus der Bohrung herausgezogen werden.

US 2012/0176015 offenbart eine Vorrichtung zur Fixierung eines Schubkastens, bei der ein Halter für den Schubkasten relativ zu einer Basis an einer Schiene einer Auszugsführung verstellbar angeordnet ist.

In der DE 299 23 509 ist eine Auszugsführung mit einem Ausgleichselement offenbart, um Toleranzen bei der Montage eines Schubelementes auszugleichen.

Es ist daher Aufgabe der vorliegenden Erfindung, eine Vorrichtung zur Fixierung eines Schubkastens an einer verfahrbaren Schiene einer Auszugsführung zu schaffen, die eine verbesserte Handhabung bei der Verstellung ermöglicht.

Diese Aufgabe wird mit einer Vorrichtung mit den Merkmalen des Anspruches 1 gelöst.

Bei der erfindungsgemäßen Vorrichtung ist auf einen Halter an der Schiene ein Gehäuse aufgesteckt, das über einen Verbindungsabschnitt mit mindestens einem Montageelement verbunden ist, das an einer Seitenzarge des Schubkastens fixierbar ist, wobei der Verbindungsabschnitt elastisch ausgebildet ist und eine Verstelleinrichtung, zum Beispiel zur Höhenverstellung, bei montiertem Montageelement verstellbar ist. Dadurch kann das Montageelement als Abhebesicherung fertig an dem Schubkasten fixiert werden, wobei nach der Montage noch eine Lageeinstellung erfolgen kann. Dies vereinfacht die Handhabung, da die Abhebesicherung an dem Halter und dem Schubkasten fixiert werden kann und auch noch nachträglich eine Justierung erfolgen kann, beispielsweise zur Einstellung der Position der Frontblende des Schubkastens.

Erfindungsgemäß sind das Montageelement, der Verbindungsabschnitt und das Gehäuse einstückig ausgebildet. Das Montageelement und der Verbindungsabschnitt und das Gehäuse können beispielsweise aus einem Kunststoff hergestellt sein, wobei der Querschnitt des Verbindungsabschnittes so gewählt ist, dass dieser in einem gewissen Umfang elastisch bewegbar ist. Vorzugsweise umfasst der Verbindungsabschnitt mindestens eine verformbare Kontur, so dass der Verbindungsabschnitt einen Verstellbereich einer Verstelleinrichtung kompensieren kann und bei der Verstellung durch eine Biegebewegung nachgeführt wird. Vorzugsweise ist die Kontur wellenförmig. Der Verbindungsabschnitt könnte alternativ auch eine andere Kontur aufweisen. Der Verstellbereich der Höhenverstellung und die entsprechende Bewegung des Montageelementes relativ zu dem Gehäuse können beispielsweise in einem Bereich zwischen 0,2 mm und 20 mm, insbesondere 0,5 mm bis 4 mm, liegen.

Für eine einfache Ausrichtung des Schubkastens relativ zu der Auszugsführung kann die Einrichtung zur Höhenverstellung eine drehbare Rändelmutter aufweisen, die eine Auflagefläche für eine Seitenzarge des Schubkastens ausbildet. Die Rändelmutter kann an einem vertikalen Gewindebolzen drehbar gelagert sein, so dass durch Drehen der Rändelmutter der Schubkasten angehoben oder abgesenkt wird. Auch andere Verstellmechaniken können eingesetzt werden, beispielsweise drehbare Gewindebolzen oder Rast- oder Klemmmechaniken.

Das Montageelement ist vorzugsweise als Dübel ausgebildet, der insbesondere klemmend in einer Bohrung der Seitenzarge festgelegt werden kann. Optional können an dem Gehäuse auch mehrere Dübel vorgesehen sein, die jeweils über einen Verbindungsabschnitt mit dem Gehäuse verbunden sind. Beispielsweise kann zur Erhöhung der Sicherheit gegen ein Abheben des Schubkastens an gegenüberliegenden Seiten des Gehäuses jeweils ein Montageelement über einen Verbindungsabschnitt gehalten sein. Für einen kompakten Aufbau reicht allerdings ein einziger Verbindungsabschnitt mit einem Montageelement.

Für eine werkzeuglose Montage der Abhebesicherung kann das Gehäuse eine Tasche aufweisen, die auf einen stegförmigen Halter der Schiene aufschiebbar ist. Dann kann bei der Montage der Auszugsführung der stegförmige Halter fixiert werden, beispielsweise durch Schweißen oder Nieten, so dass dann bei der Montage des Schubkastens lediglich das Gehäuse auf den Halter aufgeschoben wird. Nachfolgend kann dann das Montageelement, insbesondere der Dübel, in eine Bohrung an der Unterseite der Seitenzarge eingesteckt werden, um diesen klemmend zu fixieren.

Erfindungsgemäß wird auch ein Möbel mit einem Möbelkorpus und einem oder mehreren Schubkästen bereitgestellt, wobei mindestens ein Schubkasten an einer Schiene einer Auszugsführung verfahrbar ist, an der eine oben genannte Vorrichtung zur Fixierung eines Schubkastens vorgesehen ist. Der Schubkasten kann dann in der montierten Position noch in der Höhe verstellt werden, ohne dass die Abhebesicherung mit dem Montageelement und dem Verbindungsabschnitt demontiert werden muss oder das Montagelement außer Eingriff mit der Bohrung gelangt.

Eine erfindungsgemäße Abhebesicherung kann alternativ auch in Haushaltsgeräten, insbesondere in Kühlgeräten, mit einem Korpus und mindestens einem Schubkasten, der über mindestens eine Auszugsführung mit einer verfahrbaren Schiene verfahrbar an dem Korpus gehalten ist, wobei der mindestens eine Schubkasten über mindestens eine oben genannte Vorrichtung zur Fixierung des Schubkastens an der verfahrbaren Schiene der Auszugsführung fixiert ist, eingesetzt werden. Auch in diesem Fall ist es vorteilhaft, wenn das Montageelement klemmend in einer Bohrung an einer Seitenwand des Schubkastens, die der Seitenzarge beim Schubkasten eines Möbels entspricht, festgelegt ist

Die Erfindung wird nachfolgend anhand eines Ausführungsbeispiels mit Bezug auf die beigefügten Zeichnungen näher erläutert. Es zeigen:
- Figuren 1 und 2: zwei Ansichten eines Möbels mit mehreren Schubkästen;
- Figuren 3A und 3B: zwei Ansichten des Möbels der Figur 1 mit dem Schubkasten in einer unteren Position an einer Schiene;
- Figuren 4A und 4B: zwei Ansichten des Möbels der Figur 1 mit dem Schubkasten in einer angehobenen Position relativ zu der Schiene;
- Figuren 5 und 6: zwei perspektivische Ansichten einer Auszugsführung mit einer erfindungsgemäßen Vorrichtung in unterschiedlichen Positionen;
- Figuren 7A und 7B: zwei Ansichten der Auszugsführung der Figur 5 mit der Vorrichtung zur Fixierung des Schubkastens in der montierten Position;
- Figuren 8A bis 8D: mehrere Ansichten des auf den Halter aufsteckbaren Gehäuses mit dem Montageelement der Vorrichtung der Figur 7;
- Figuren 9A und 9B: zwei Ansichten der Vorrichtung zur Fixierung eines Schubkatsens in der montierten Position, und
- Figuren 10A und 10B: zwei Ansichten der Vorrichtung gemäß Figur 9 in einer entriegelten Position zum Anheben des Schubkastens.

Ein Möbel 1 umfasst einen Möbelkorpus 2, an dem ein oder mehrere Schubkästen 3 verfahrbar gehalten sind. Jeder Schubkasten 3 umfasst zwei Seitenzargen 4, die an gegenüberliegenden Seiten eines Bodens 5 angeordnet sind. Die Seitenzargen 4 sind vorzugsweise als Platten aus einem Holzwerkstoff hergestellt, können aber auch aus anderen Materialien bestehen.

Jeder Schubkasten 3 ist an gegenüberliegenden Seiten an einer Auszugsführung 6 verfahrbar gehalten. Hierfür ist der Schubkasten 3 an einer verfahrbaren Schiene 7 der Auszugsführung abgestützt, wobei zwischen der Schiene 7 und der Seitenzarge 4 des Schubkastens eine Vorrichtung 10 zur Fixierung des Schubkastens 3 an der verfahrbaren Schiene 7 der Auszugsführung 6 vorgesehen ist.

In den Figuren 3A und 3B ist der untere Schubkasten 3 in einer Auszugsposition dargestellt, und in der vergrößerten Schnittansicht der Figur 3B ist die Vorrichtung 10 gezeigt. Die Vorrichtung 10 umfasst ein Gehäuse 14, das auf einen stegförmigen Halter 11 aufgeschoben ist, der an der Schiene 7 fixiert ist. Auf dem Halter 11 ist ein Haltebolzen 13 angeordnet, auf dem eine Rändelmutter 12 auf einem Gewinde drehbar gelagert ist. Der Haltebolzen 13 steckt mit seinem Kopfteil in einer Bohrung der Seitenzarge 4. Der Haltebolzen 13 kann dabei einteilig oder mehrteilig ausgebildet sein, insbesondere kann der Kopfteil als separates Bauteil ausgebildet sein.

Die Vorrichtung 10 ist mit dem Gehäuse 14 an dem Halter 11 festgelegt, wobei das Gehäuse 14 über einen Verbindungsabschnitt 15 mit einem Montageelement 16 in Form eines Dübels verbunden ist. Das Montageelement 16 greift in eine Bohrung 40 der Seitenzarge 4 ein und ist dort klemmend festgelegt.

In den Figuren 4A und 4B ist der Schubkasten 3 in einer gegenüber den Figuren 3A und 3B angehobenen Position gezeigt, wie dies insbesondere aus der Detailansicht der Figur 4B erkennbar ist. Durch Drehen der Rändelmutter 12 entlang des Gewindeabschnitts des Haltebolzens 13 wurde die Seitenzarge 4, die auf der Rändelmutter 12 abgestützt ist, angehoben, wobei der Verstellweg beispielsweise zwischen 0,2 mm bis 20 mm, insbesondere zwischen 0,5 und 4 mm, betragen kann. Durch das Anheben der Seitenzarge 4 wurde der Verbindungsabschnitt 15 elastisch verformt, da das Montageelement 16 an dem Verbindungsabschnitt 15 in der Seitenzarge 4 festgelegt ist. Aufgrund der hohen Elastizität des Verbindungsabschnittes 15 ist eine nachträgliche Verstellung des montierten Schubkastens 3 ohne Zerstörung der Abhebesicherung möglich, wodurch eine praxisgerechte und zuverlässige Abhebesicherung realisiert wird.

Unabhängig davon, ob der Schubkasten 3 in der abgesenkten Position (Figur 3B) oder der angehobenen Position (Figur 4B) angeordnet ist, kann im Betrieb der Schubkasten 3 durch die Vorrichtung 10 gegen ein Abheben gesichert werden. Wird der Schubkasten 3 angehoben, hält der Verbindungsabschnitt 15 das Montageelement 16 an dem Gehäuse 14, so dass der Schubkasten 3 nicht ohne Zerstörung der Verbindungsmechanik abgehoben werden kann. Dabei wird die Verbindung des Haltebolzens 13 mit der Bohrung in der Seitenzarge 4 des Schubkastens 3 nicht gelöst.

In den Figuren 5 und 6 ist die Auszugsführung 6 ohne Schubkasten 3 gezeigt. Die Auszugsführung 6 umfasst eine stationäre Führungsschiene 8, an der die verfahrbare Schiene 7 gehalten ist. Optional kann noch eine auszugsverlängernde Mittelschiene zwischen der Schiene 7 und der Führungsschiene 8 vorgesehen sein.

An der Schiene 7 befindet sich im rückwärtigen Bereich ein Haken 70, der in eine Öffnung an einer Rückwand des Schubkastens 3 einfügbar ist, um diesen im rückwärtigen Bereich zu fixieren und gegen ein Anheben zu sichern. Im vorderen Bereich der Schiene 7 ist die Vorrichtung 10 zur Fixierung des Schubkastens 3 an der Schiene 7 angeordnet.

Ferner befindet sich an der Schiene 7 ein stegförmiger Aktivator 20, der mit einem Mitnehmer 21 einer Schließ- oder Öffnungsvorrichtung koppelbar ist. Der Mitnehmer 21 ist durch eine Feder vorgespannt und entlang einer Führungsbahn 22 verfahrbar, wobei solche Schließ- oder Öffnungsvorrichtungen für sich genommen bekannt sind.

In Figur 5 befindet sich die Auszugsführung 6 in einer Schließposition, und zwischen der Schiene 7 und einem vertikalen Steg der Führungsschiene 8 ist die Vorrichtung 10 angeordnet. In Figur 6 befindet sich die Schiene 7 in einer Auszugsposition.

In den Figuren 7A und 7B ist die Vorrichtung 10 zur Fixierung ohne den Schubkasten 3 gezeigt, und es ist erkennbar, dass der Halter 11 auf der Seite der Führungsschiene 8 seitlich von der Schiene 7 hervorsteht. An dem Halter 11 ist die drehbare Rändelmutter 12 zur Höhenverstellung sowie der nach oben ragende Haltebolzen 13 gezeigt, dessen Kopfteil entweder zusammen mit der Rändelmutter 12 verstellt werden kann oder stationär am Haltebolzen angeordnet ist. Das Gehäuse 14 ist auf den Halter 11 aufgeschoben, wobei die Einstecktiefe durch einen Anschlag an dem Gehäuse 14 begrenzt ist. Auf der zu dem Montageelement 16 gegenüberliegenden Seite ist ein Betätigungsabschnitt 17 an dem Gehäuse 14 angeformt, der seitlich hervorsteht.

Das Gehäuse 14 mit dem Verbindungsabschnitt 15 und dem Montageabschnitt 16 ist im Detail in den Figuren 8A bis 8D gezeigt. An dem Gehäuse 14 ist eine Tasche 19 ausgebildet, in die der plattenförmige Halter 11 eingefügt werden kann, wobei gegenüberliegende Ränder des Halters 11 durch die Tasche 19 U-förmig eingefasst werden. Am Ende der Tasche 19 ist ein Anschlag 25 ausgebildet, der die Einstecktiefe des Halters 11 begrenzt und somit für eine exakte Positionierung des Gehäuses 14 sorgt. An dem Gehäuse 14 ist integral ein Verbindungsabschnitt 15 ausgebildet, der flexibel ist und in diesem Ausführungsbeispiel eine oder mehrere Wellen aufweist und somit eine Bewegung des Montageelementes 16 relativ zu dem Gehäuse 14 ausgleichen kann. Durch die Wellenkontur kann das Montageelement 16 bei einem Verstellvorgang angehoben werden, wobei der Verbindungsabschnitt 15 dennoch eine ausreichende Festigkeit aufweist, um den Schubkasten 3 gegen ein darüber hinausgehendes Abheben zu sichern.

In den Figuren 9A und 9B ist der Schubkasten 3 in einer Unteransicht auf der Schiene 7 gezeigt. Das Gehäuse 14 befindet sich auf dem Halter 11 und das Montageelement 16 in der Bohrung an der Unterseite der Seitenzarge 4, so dass ein Abheben des Schubkastens 3 verhindert wird. Soll der Schubkasten 3 nun von der Auszugsführung demontiert werden, kann der Benutzer das Gehäuse 14 von dem Halter 11 abziehen, wie dies in den Figuren 10A und 10B gezeigt ist. Durch das Abziehen des Gehäuses 14 von dem Halter 11 kann das Gehäuse 14 um das Montageelement 16 gedreht werden, so dass die Abhebesicherung außer Kraft gesetzt wird. Das Gehäuse 14 kann um 30° bis 180° gedreht werden, um dann den Schubkasten 3 von der Schiene 7 abzuheben.. Bei einer Drehung um ungefähr 180° steht das Gehäuse 14 wieder unterhalb der Seitenzarge 4, so dass es beim Transport des Schubkastens 3 nicht beschädigt werden kann und trotzdem unverlierbar gesichert ist.

Für eine erneute Montage wird der Schubkasten wieder auf die Schiene 7 gesetzt und das Gehäuse 14 auf den Halter 11 aufgeschoben.

In dem dargestellten Ausführungsbeispiel ist an dem Gehäuse 14 nur ein Montageelement 16 über einen Verbindungsabschnitt 15 gehalten. Es ist auch möglich, an dem Gehäuse 14 zwei Verbindungsabschnitte 15 vorzusehen, die jeweils mit einem Montageelement 16 verbunden sind. Dann jedoch wird zur Demontage das Gehäuse 14 seitlich abgezogen und unterhalb des Halters 11 platziert. Es kann nicht um die Montageelemente 16 verschwenkt werden

In dem dargestellten Ausführungsbeispiel wurde nur die Fixierung einer Schiene 7 über die Vorrichtung 10 an dem Schubkasten 3 näher beschrieben. Es kann eine entsprechende zweite Vorrichtung auch an der gegenüberliegenden Seite an einer zweiten Auszugsführung 6 vorgesehen werden.

Die dargestellte Einrichtung zur Lageverstellung ist in dem gezeigten Ausführungsbeispiel als Einrichtung zur Höhenverstellung ausgebildet. Zusätzlich oder alternativ kann eine weitere an sich bekannte Einrichtung zur Verstellung in Längsrichtung und/oder quer zur Längsrichtung der Auszugsführung vorgesehen werden.

### Bezugszeichenliste

- 1: Möbel
- 2: Möbelkorpus
- 3: Schubkasten
- 4: Seitenzarge
- 5: Boden
- 6: Auszugsführung
- 7: Schiene
- 8: Führungsschiene
- 10: Vorrichtung
- 11: Halter
- 12: Rändelmutter
- 13: Haltebolzen
- 14: Gehäuse
- 15: Verbindungsabschnitt
- 16: Montageelement
- 17: Betätigungsabschnitt
- 19: Tasche
- 20: Aktivator
- 21: Mitnehmer
- 22: Führungsbahn
- 25: Anschlag
- 40: Bohrung
- 70: Haken

## Patentansprüche

1. Vorrichtung (10) zur Fixierung eines Schubkastens (3) an einer verfahrbaren Schiene (7) einer Auszugsführung (6), mit einer Einrichtung (12, 18) zur Lageverstellung und einem an der Schiene (7) festlegbaren Halter (11), an dem die Einrichtung (12, 18) zur Lageverstellung vorgesehen ist, um einen Schubkasten (3) relativ zu der Schiene (7) verstellbar zu positionieren, und einem auf dem Halter (11) aufgesteckten Gehäuse (14) der Vorrichtung (10), das über mindestens einen Verbindungsabschnitt (15) mit mindestens einem Montageelement (16) der Vorrichtung (10) verbunden ist, das an einer Seitenzarge (4) eines Schubkastens (3) fixierbar ist, wobei der Verbindungsabschnitt (15) elastisch ausgebildet ist und die Einrichtung (12, 13) zur Lageverstellung bei montiertem Montageelement (16) verstellbar ist, wobei das Montageelement (16), der Verbindungsabschnitt (15) und das Gehäuse (14) einstückig ausgebildet sind.

2. Vorrichtung nach Anspruch 1, **dadurch gekennzeichnet, dass** der Verbindungsabschnitt (15) mindestens eine verformbare Kontur, insbesondere eine Wellenkontur, aufweist.

3. Vorrichtung nach Anspruch 1 oder 2, **dadurch gekennzeichnet, dass** das Montageelement (16), der Verbindungsabschnitt (15) und das Gehäuse (14) aus Kunststoff hergestellt sind.

4. Vorrichtung nach einem der vorhergehenden Ansprüche, **dadurch gekennzeichnet, dass** die Einrichtung zur Lageverstellung eine drehbare Rändelmutter (12) aufweist, die eine Auflagefläche für eine Seitenzarge (4) eines Schubkastens (3) ausbildet.

5. Vorrichtung nach einem der vorhergehenden Ansprüche, **dadurch gekennzeichnet, dass** das Montageelement (16) als Dübel ausgebildet ist.

6. Vorrichtung nach einem der vorhergehenden Ansprüche, **dadurch gekennzeichnet, dass** das Gehäuse (14) reversibel und werkzeuglos an einen stegförmigen Halter (11) an der Schiene (7) festlegbar ist.

7. Vorrichtung nach einem der vorhergehenden Ansprüche, **dadurch gekennzeichnet, dass** das Gehäuse (14) eine Tasche (19) aufweist, die auf einen stegförmigen Halter (11) an der Schiene (7) aufschiebbar ist.

8. Vorrichtung nach einem der vorhergehenden Ansprüche, **dadurch gekennzeichnet, dass** das Gehäuse (14) einen Betätigungsabschnitt (17) aufweist.

9. Möbel (1) mit einem Möbelkorpus (2) und mindestens einem Schubkasten (3), der über mindestens eine Auszugsführung (6) mit einer verfahrbaren Schiene (7) verfahrbar an dem Möbelkorpus (2) gehalten ist, wobei der mindestens eine Schubkasten (3) über mindestens eine Vorrichtung (10) zur Fixierung des Schubkastens (3) nach einem der vorhergehenden Ansprüche an der verfahrbaren Schiene (7) der Auszugsführung (6) fixiert ist.

10. Möbel nach Anspruch 9, **dadurch gekennzeichnet, dass** die Vorrichtung (10) eine Abhebesicherung für den Schubkasten (3) bildet, die ein Abnehmen des Schubkastens (3) von der Schiene (7) verhindert.

11. Möbel nach Anspruch 9 oder 10, **dadurch gekennzeichnet, dass** das Montageelement (16) klemmend in einer Bohrung an der Seitenzarge (4) des Schubkastens (3) festgelegt ist.

12. Haushaltsgerät mit einem Korpus und mindestens einem Schubkasten, der über mindestens eine Auszugsführung mit einer verfahrbaren Schiene verfahrbar an dem Korpus gehalten ist, wobei der mindestens eine Schubkasten über mindestens eine Vorrichtung zur Fixierung des Schubkastens nach einem der Ansprüche 1-8 an der verfahrbaren Schiene der Auszugsführung fixiert ist.

13. Haushaltsgerät nach Anspruch 12, **dadurch gekennzeichnet, dass** die Vorrichtung eine Abhebesicherung für den Schubkasten bildet, die ein Abnehmen des Schubkastens von der Schiene verhindert.

14. Haushaltsgerät nach Anspruch 12 oder 13, **dadurch gekennzeichnet, dass** das Montageelement klemmend in einer Bohrung an einer Seitenwand des Schubkastens festgelegt ist.

## Claims

1. Device (10) for fixing a drawer (3) to a movable rail (7) of a pull-out guide (6), comprising a position-adjusting device (12, 18) and a holder (11) which can be fixed to the rail (7) on which the position-adjusting device (12, 18) is provided in order to position a drawer (3) adjustably relative to the rail (7), and a housing (14) of the device (10) which is fitted onto the holder (11), which is connected via at least one connecting section (15) to at least one mounting element (16) of the device (10) which is fixed to a side frame (4) of a drawer (3), wherein the connecting section (15) is of elastic design and the position-adjusting device (12, 13) is adjustable when the mounting element (16) is mounted, wherein the mounting element (16), the connecting section (15) and the housing (14) are formed integrally.

2. Device according to claim 1, **characterized in that** the connecting section (15) has at least one deformable contour, in particular a wave contour.

3. Device according to claim 1 or 2, **characterized in that** the mounting element (16), the connecting section (15) and the housing (14) are made of plastic.

4. Device according to one of the preceding claims, **characterized in that** the position-adjusting device comprises a rotatable knurled nut (12) forming a bearing surface for a side frame (4) of a drawer (3).

5. Device according to one of the preceding claims, **characterized in that** the mounting element (16) is designed as a dowel.

6. Device according to one of the preceding claims, **characterized in that** the housing (14) can be fixed reversibly and without tools to a web-shaped holder (11) on the rail (7).

7. Device according to one of the preceding claims, **characterized in that** the housing (14) has a pocket (19) which can be pushed onto a web-shaped holder (11) on the rail (7).

8. Device according to one of the preceding claims, **characterized in that** the housing (14) comprises an actuating section (17).

9. Piece of furniture (1), comprising a furniture body (2) and at least one drawer (3) which is movably held on the furniture body (2) via at least one pull-out guide (6) having a movable rail (7), wherein the at least one drawer (3) is fixed to the movable rail (7) of the pull-out guide (6) by means of at least one device (10) for fixing the drawer (3) according to one of the preceding claims.

10. Piece of furniture according to claim 9, **characterized in that** the device (10) forms an anti-lift device for the drawer (3), which prevents the drawer (3) from being removed from the rail (7).

11. Piece of furniture according to claim 9 or 10, **characterized in that** the mounting element (16) is fixed in a clamping manner in a hole on the side frame (4) of the drawer (3).

12. Household appliance having a body and at least one drawer, which is movably held on the body via at least one pull-out guide having a movable rail, wherein the at least one drawer is fixed to the movable rail of the pull-out guide by at least one device for fixing the drawer according to one of claims 1 to 8.

13. Household appliance of claim 12, **characterized in that** the device forms an anti-lift device for the drawer, which prevents the drawer from being removed from the rail.

14. Household appliance according to claim 12 or 13, **characterized in that** the mounting element is fixed in a clamping manner in a hole on a side wall of the drawer.

## Revendications

1. Dispositif (10) pour la fixation d'un tiroir (3) sur un rail mobile (7) d'un guide de sortie (6), comprenant un dispositif de réglage de la position (12, 18) et un support (11) qui peut être fixé au rail (7) sur lequel le dispositif de réglage de la position (12, 18) est prévu afin de positionner un tiroir (3) de manière réglable par rapport au rail (7), et un boîtier (14) du dispositif (10) qui est monté sur le support (11), qui est relié par au moins une section de connexion (15) à au moins un élément de montage (16) du dispositif (10) qui est fixé à un cadre latéral (4) d'un tiroir (3), dans lequel la section de connexion (15) est de conception élastique et le dispositif de réglage de la position (12, 13) est réglable lorsque l'élément de montage (16) est monté, dans lequel l'élément de montage (16), la section de connexion (15) et le boîtier (14) sont formés d'un seul tenant.

2. Dispositif selon la revendication 1, **caractérisé en ce que** la section de connexion (15) présente au moins un contour déformable, en particulier un contour de vague.

3. Dispositif selon la revendication 1 ou 2, **caractérisé en ce que** l'élément de montage (16), la section de connexion (15) et le boîtier (14) sont en plastique.

4. Dispositif selon l'une des revendications précédentes, **caractérisé en ce que** le dispositif de réglage de la position comprend un écrou moleté rotatif (12) formant une surface d'appui pour un cadre latéral (4) d'un tiroir (3).

5. Dispositif selon l'une des revendications précédentes, **caractérisé en ce que** l'élément de montage (16) est conçu comme une cheville.

6. Dispositif selon l'une des revendications précédentes, **caractérisé en ce que** le boîtier (14) peut être fixé de manière réversible et sans outils à un support en forme de bande (11) sur le rail (7).

7. Dispositif selon l'une des revendications précédentes, **caractérisé en ce que** le boîtier (14) comporte une poche (19) qui peut être glissée sur un support en forme de bande (11) sur le rail (7).

8. Dispositif selon l'une des revendications précédentes, **caractérisé en ce que** le boîtier (14) comprend une section d'actionnement (17).

9. Meuble (1), comprenant un corps de meuble (2) et au moins un tiroir (3) maintenu mobile sur le corps de meuble (2) par l'intermédiaire d'au moins un guide de sortie (6) ayant un rail mobile (7), dans lequel le au moins un tiroir (3) est fixé au rail mobile (7) du guide de sortie (6) au moyen d'au moins un dispositif (10) de fixation du tiroir (3) selon l'une des revendications précédentes.

10. Meuble selon la revendication 9, **caractérisé en ce que** le dispositif (10) forme un dispositif anti-soulèvement pour le tiroir (3), qui empêche le tiroir (3) d'être retiré du rail (7).

11. Meuble selon la revendication 9 ou 10, **caractérisé en ce que** l'élément de montage (16) est fixé par serrage dans un trou du cadre latéral (4) du tiroir (3).

12. Appareil ménager comportant un corps et au moins un tiroir maintenu mobile sur le corps par l'intermédiaire d'au moins un guide de sortie comportant un rail mobile, dans lequel le au moins un tiroir est fixé au rail mobile du guide de sortie par au moins un dispositif de fixation du tiroir selon l'une des revendications 1 à 8.

13. Appareil ménager selon la revendication 12, **caractérisé en ce que** le dispositif forme un dispositif anti-soulèvement pour le tiroir, qui empêche le tiroir d'être retiré du rail.

14. Appareil ménager selon la revendication 12 ou 13, **caractérisé en ce que** l'élément de montage est fixé par serrage dans un trou sur une paroi latérale du tiroir.
